# EUROPÄISCHE PATENTSCHRIFT

(11) **EP 4 018 466 B1**
(45) Veröffentlichungstag und Bekanntmachung des Hinweises auf die Patenterteilung: **01.11.2023**
(21) Anmeldenummer: 20771462.7
(22) Anmeldetag: 31.08.2020
(51) Int. Cl.: H01H 33/24, H01H 33/70, H01H 33/02

(54) **BAUGRUPPE FÜR EINEN HOCHSPANNUNGS-LEISTUNGSSCHALTER UND ENTSPRECHENDER HOCHSPANNUNGS-LEISTUNGSSCHALTER**
ASSEMBLY FOR A HIGH-VOLTAGE CIRCUIT BREAKER, AND CORRESPONDING HIGH-VOLTAGE CIRCUIT BREAKER
ENSEMBLE POUR DISJONCTEUR HAUTE TENSION, ET DISJONCTEUR HAUTE TENSION CORRESPONDANT

(30) Priorität: 23.09.2019 DE 102019214432
(43) Veröffentlichungstag der Anmeldung: 29.06.2022
(73) Patentinhaber: Siemens Energy Global GmbH & Co. KG, 81739 München (DE)
(72) Erfinder: CERNAT, Radu-Marian, 10585 Berlin (DE); HÜBNER, Sebastian, 10119 Berlin (DE); KREHNKE, Martin, 13595 Berlin (DE)
(86) Internationale Anmeldenummer: PCT/EP2020/074203
(87) Internationale Veröffentlichungsnummer: WO 2021/058231

(56) Entgegenhaltungen:
- EP-A1- 0 025 833
- WO-A1-98/32142
- WO-A1-2017/055051
- DE-A1- 19 622 460
- DE-A1-102012 211 376
- DE-U1- 29 609 909

## Beschreibung

Die Erfindung geht aus von einer Baugruppe für einen Hochspannungs-Leistungsschalter, mit (i) einem von zwei entlang einer Schalterlängsachse relativ zueinander bewegbaren Dauerstromkontaktstücken des Hochspannungs-Leistungsschalters, das bezüglich der Baugruppe feststehend ist, (ii) einem von zwei entlang einer Schalterlängsachse relativ zueinander bewegbaren Lichtbogenkontaktstücken des Hochspannungs-Leistungsschalters, das zumindest abschnittsweise von dem Dauerstromkontaktstück koaxial umgeben ist,(iii) einer Feldelektrode, die im Ausschaltzustand des Hochspannungs-Leistungsschalters das Lichtbogenkontaktstück der Baugruppe umgibt, sich während des Ausschaltvorganges in die Ausschaltstellung bewegt und im Einschaltzustand hinter ihre im Ausschaltzustand eingenommene Stellung zurückgezogen ist und (iv) einem Getriebe, über das die Feldelektrode antreibbar ist, wobei das Getriebe ein Bauteil aufweist, das mit der Feldelektrode elektrisch verbunden und in Richtung der Schalterlängsachse verschiebbar geführt ist.

Die Erfindung betrifft weiterhin einen entsprechenden Hochspannungs-Leistungsschalter. Hochspannungs-Leistungsschalter sind z. B. aus der DE 196 22 460 A1, EP 0 025 833 A1, DE 296 09 909 D1, WO 98/32142 A1, DE 10 2012 211376 A1 und WO 2017/055051 A1 bekannt.

Die Druckschrift WO 98/032142 A1 zeigt einen Hochspannungs-Leistungsschalter sowie eine Baugruppe für diesen Hochspannungs-Leistungsschalter, mit (i) einem von zwei entlang einer Schalterlängsachse relativ zueinander bewegbaren Dauerstromkontaktstücken des Hochspannungs-Leistungsschalters, das bezüglich der Baugruppe feststehend ist, (ii) einem von zwei entlang einer Schalterlängsachse relativ zueinander bewegbaren Lichtbogenkontaktstücken des Hochspannungs-Leistungsschalters, das zumindest abschnittsweise von dem Dauerstromkontaktstück koaxial umgeben ist, (iii) einer Feldelektrode, die im Ausschaltzustand des Hochspannungs-Leistungsschalters das Lichtbogenkontaktstück der Baugruppe umgibt, sich während des Ausschaltvorganges in die Ausschaltstellung bewegt und im Einschaltzustand hinter ihre im Ausschaltzustand eingenommene Stellung zurückgezogen ist und (iv) einem Getriebe, über das die Feldelektrode antreibbar ist, wobei das Getriebe ein Bauteil aufweist, das mit der Feldelektrode elektrisch verbunden und in Richtung der Schalterlängsachse verschiebbar geführt ist. Als dieses Bauteil kann beispielsweise eine Koppelstange (dort zweite Koppelstange genannt), oder eine Traverse angesehen werden.

Ein etwas anderer Hochspannungsleistungsschalter mit zwei entgegengesetzt antreibbaren Lichtbogenkontaktstücken wird in der Druckschrift DE 197 27 850 C1 vorgestellt. Hierbei werden auf der direkt angetriebenen Kontaktseite die Dauerstrom- und der Lichtbogenkontaktstücke synchron zueinander bewegt. Auf der gegenüberliegenden Seite sind ein festes Dauerstromkontaktstück und ein über ein Getriebe angekoppelter Lichtbogenkontaktstück vorgesehen. Da sich auf der Gegenseite die Lage des Dauerstrom- und Lichtbogenkontaktstücke zueinander verändert, wird eine ebenfalls bewegliche Feldsteuerelektrode (oder ein anderes Feldsteuerelement) benötigt, welche im offenen Zustand die Feldstärke am Lichtbogenkontaktstück abschirmt und im geschlossenen Zustand zurückgezogen wird, um Kollisionen zu vermeiden. Diese Feld(steuer)elektrode kann direkt an der Isolierdüse befestigt sein oder über ein Getriebe bewegt werden.

Die Kontaktierung der Feldelektrode stellt eine technische Herausforderung dar. Auf der einen Seite darf die Feldelektrode nicht auf freiem Potential liegen. Auf der anderen Seite darf die Feldelektrode nicht mit dem Lichtbogenkontaktstück verbunden werden, um Parallelstrompfade über das Getriebe zu vermeiden, die zu einem Verschweißen der einzelnen Komponenten führen könnten.

Bei der bisherigen Konstruktion wurde die Feldelektrode über das Getriebe kontaktiert, wobei das Lichtbogenkontaktsystem über einer Kombination aus Isolierscheiben und Isolierstift vom Getriebe entkoppelt ist. Die Feldelektrode ist mit der Baugruppe, gebildet aus Spannring, Koppeln und Traversen, fest verschraubt und hat hierzu eine gute elektrische Verbindung. Die Bewegung wird von den mit der Isolierdüse verbundenen Führungsschienen über zwei Koppelhebel und Mitnehmerbolzen übertragen. Der Bewegungsablauf wird über die Laufbahnen in den Lagerwangen gesteuert, wobei die Elektrode eine definierte Endlage für die AUS-Position aufweist, in der sie verharrt.

Bei Unterbrechereinheiten ohne Elektrodengetriebe ist die Feldelektrode fest mit der Isolierdüse verschraubt und wird synchron zu dieser bewegt. Die Potentialanbindung wird über eine Führungsschiene realisiert, die mit dem Getriebe des Lichtbogenkontakts in Verbindung steht. Auch in diesem Fall kann es zu einer undefinierten Kontaktsituation kommen.

Der Erfindung liegt die Aufgabe zugrunde, eine saubere Potentialanbindung der Feldelektrode zu gewährleisten.

Die Aufgabe wird erfindungsgemäß durch die Merkmale der unabhängigen Ansprüche gelöst. Vorteilhafte Ausgestaltungen der Erfindung sind Gegenstand der Unteransprüche.

Bei der erfindungsgemäßen Baugruppe für einen Hochspannungs-Leistungsschalter, mit
(i) einem von zwei entlang einer Schalterlängsachse relativ zueinander bewegbaren Dauerstromkontaktstücken des Hochspannungs-Leistungsschalters, das bezüglich der Baugruppe feststehend ist,
(ii) einem von zwei entlang einer Schalterlängsachse relativ zueinander bewegbaren Lichtbogenkontaktstücken des Hochspannungs-Leistungsschalters, das zumindest abschnittsweise von dem Dauerstromkontaktstück koaxial umgeben ist,
(iii) einer Feldelektrode, die im Ausschaltzustand des Hochspannungs-Leistungsschalters das Lichtbogenkontaktstück der Baugruppe umgibt, sich während des Ausschaltvorganges in die Ausschaltstellung bewegt und im Einschaltzustand hinter ihre im Ausschaltzustand eingenommene Stellung zurückgezogen ist,
(iv) einem Getriebe, über das die Feldelektrode antreibbar ist, wobei das Getriebe ein Bauteil aufweist, das mit der Feldelektrode elektrisch verbunden und in Richtung der Schalterlängsachse verschiebbar geführt ist, ist vorgesehen, wobei die Baugruppe, insbesondere deren Getriebe, mindestens eine Schleifkontakt-Vorrichtung aufweist, die das Bauteil mit einem baugruppenfixen Bauelement des Getriebes elektrisch verbindet, das fest mit dem Dauerstromkontaktstück der Baugruppe verbunden ist. Der entsprechende Schleifkontakt kann dabei alternativ das Bauteil oder das baugruppenfixe Bauelement schleifend kontaktieren. Durch diese Maßnahmen wird eine saubere Potentialanbindung der Feldelektrode gewährleistet.

Für eine sichere Potentialanbindung der Feldelektrode werden daher Schleifkontakte eingesetzt. Diese sind so realisiert, dass sich zwischen Feldelektrode und Kontaktsystem keine Parallelstrompfade bilden können, die zu Verschweißungen im Getriebe führen könnten. Die Schleifkontakte sind in der Nähe der bereits vorgesehenen Kontaktierung angebracht und erhöhen deren Zuverlässigkeit.

Erfindungsgemäß weist die mindestens eine Schleifkontakt-Vorrichtung mindestens eine Federlasche mit einem Kontaktelement und/oder mindestens ein Kontaktelement und mindestens eine das jeweilige Kontaktelement mit Kraft beaufschlagende Druckfeder und/oder mindestens eine Blattfeder auf. Dies sind drei bevorzugte Ausgestaltungen der Schleifkontakt-Vorrichtung, die einzeln oder in Kombination eingesetzt werden können.

Dabei ist insbesondere vorgesehen, dass die Anordnung aus Kontaktelement und das Kontaktelement mit Kraft beaufschlagender Druckfeder in einer im Bauteil oder im Bauelement ausgebildeten Ausnehmung angeordnet sind, die insbesondere auch eine Führung für das Kontaktelement bildet.

Gemäß einer weiteren bevorzugten Ausführungsform der Erfindung weist das Getriebe eine erste, an eine Isolierdüse angekoppelte und in Richtung der Schalterlängsachse verlaufende, antreibbare Koppelstange auf.

In einer Ausgestaltung der Erfindung ist die Feldelektrode direkt an diese Anordnung angekoppelt. Dementsprechend ist dabei insbesondere vorgesehen, dass die erste Koppelstange das mit der Feldelektrode elektrisch verbundene Bauteil bildet.

Gemäß noch einer weiteren bevorzugten Ausführungsform der Erfindung weist das Getriebe weiterhin
einen an der ersten Koppelstange schwenkbar befestigten Hebel, mit einem an dem schwenkbaren Teil des Hebels befestigten und dessen Schwenkebene durchsetzenden Stift, an den die Feldelektrode ist und
eine Kulissenführung, in der der Stift bei der Ausschaltbewegung gleitet, auf.

Dabei ist mit Vorteil vorgesehen, dass die Kulissenführung derart gestaltet ist, dass ein erster Teil der Kulissenführung annähernd parallel zur Längsrichtung der ersten Koppelstange verläuft und dass ein zweiter Teil der Kulissenführung ein Ausweichen des Stiftes senkrecht zur Schalterlängsachse erlaubt.

In diesem Zusammenhang ist vorgesehen, dass die Kulissenführung im baugruppenfixen Bauelement des Getriebes ausgebildet ist.

Weiterhin ist bevorzugt vorgesehen, dass die Feldelektrode über wenigstens eine parallel zu der ersten Koppelstange verlaufende zweite Koppelstange mit einer Traverse verbunden ist, die das mit der Feldelektrode elektrisch verbundene Bauteil bildet. Als das eingangs erwähnte Bauteil kann dann diese zweite Koppelstange oder die Traverse angesehen werden.

Gemäß noch einer weiteren bevorzugten Ausführungsform der Erfindung ist die mindestens eine Schleifkontakt-Vorrichtung auf einer dem Lichtbogenkontaktstück der Baugruppe gegenüberliegenden Seite des Getriebes angeordnet. An dieser Stelle (fernab vom Bereich des Lichtbogens) entstehen vergleichsweise wenige Verunreinigungen, die die Kontaktierung stören können.

Bei dem erfindungsgemäßen Hochspannungs-Leistungsschalter mit zwei entlang einer Schalterlängsachse relativ zueinander bewegbaren Dauerstromkontaktstücken,
zwei entlang einer Schalterlängsachse relativ zueinander bewegbaren Lichtbogenkontaktstücken und
einer Feldelektrode, die im Ausschaltzustand des Leistungsschalters dem ersten Lichtbogenkontaktstück gegenüberliegt und das zweite Lichtbogenkontaktstück zumindest abschnittsweise umgibt, ist vorgesehen, dass dieser Leistungsschalter eine vorstehend genannte Baugruppe aufweist. Diese umfasst:
   (i) eines der beiden entlang einer Schalterlängsachse relativ zueinander bewegbaren Dauerstromkontaktstücke des Hochspannungs-Leistungsschalters, das bezüglich der Baugruppe feststehend ist,
   (ii) eines der beiden entlang einer Schalterlängsachse relativ zueinander bewegbaren Lichtbogenkontaktstücke des Hochspannungs-Leistungsschalters, das zumindest abschnittsweise von dem Dauerstromkontaktstück der Baugruppe koaxial umgeben ist, und
   (iii) die Feldelektrode.

Eine Ausgestaltung des erfindungsgemäßen Hochspannungs-Leistungsschalters sieht dabei vor, dass dieser eine Isolierdüse umfasst, die fest mit den antreibbaren Kontaktstücken verbunden ist.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- Fig. 1: einen (im weiteren Baugruppe genannten) Teil eines Hochspannungs-Leistungsschalters gemäß einer Ausführungsform der Erfindung in einer Schnittdarstellung,
- Fig. 2: den Einbauort einer ersten Variante einer Schleifkontakt-Vorrichtung der Baugruppe,
- Fig. 3: Details zu dieser ersten Variante der Schleifkontakt-Vorrichtung,
- Fig. 4: eine zweite Variante der Schleifkontakt-Vorrichtung der Baugruppe,
- Fig. 5: weitere Details zu dieser zweiten Variante der Schleifkontakt-Vorrichtung,
- Fig. 6: eine dritte Variante der Schleifkontakt-Vorrichtung der Baugruppe,
- Fig. 7: weitere Details zu dieser dritten Variante der Schleifkontakt-Vorrichtung,
- Fig. 8: weitere Details zu dieser dritten Variante der Schleifkontakt-Vorrichtung,
- Fig. 9: weitere Details zu dieser dritten Variante der Schleifkontakt-Vorrichtung,
- Fig. 10: eine vierte Variante der Schleifkontakt-Vorrichtung der Baugruppe,
- Fig. 11: weitere Details zu dieser vierten Variante der Schleifkontakt-Vorrichtung
- Fig. 12: eine Schleifkontakt-Vorrichtung an anderer Stelle der Baugruppe,
- Fig. 13: weitere Details zu der Schleifkontakt-Vorrichtung der Fig. 12.

Die Fig. 1 zeigt einen Teil eines Hochspannungs-Leistungsschalters, der im Folgenden Baugruppe 10 für den Hochspannungs-Leistungsschalter genannt wird. Der Leistungsschalter weist den hier gezeigten Teil mit einem angetriebenen Lichtbogenkontaktstück 12 sowie einem feststehenden Dauerstromkontaktstück 14 auf, denen ein (nicht gezeigter) anderer Teil des Hochspannungs-Leistungsschalters mit einem weiteren antreibbaren Lichtbogenkontaktstück und einem antreibbaren Dauerstromkontaktstück gegenüberstehen. Das antreibbare Lichtbogenkontaktstück 12 ist von einer Isolierdüse 16 umgeben, die fest mit den antreibbaren Kontaktstücken des Leistungsschalters verbunden ist.

Die Fig. 1 zeigt ausschnittsweise das feststehende Dauerstromkontaktstück 14 des Hochspannungs-Leistungsschalters, in das von links das axial antreibbare, hier nicht dargestellte Dauerstromkontaktstück mit der daran befestigten Isolierdüse 16 und dem weiteren axial antreibbaren und hier ebenfalls nicht dargestellten Lichtbogenkontaktstücks des anderen Teils des Hochspannungs-Leistungsschalters einfahren kann. Dabei zeigt die Fig. 1 die Position der Isolierdüse 16 in der Einschaltstellung des antreibbaren (nicht gezeigten) Dauerstromkontaktstückes. In dieser Einschaltstellung umgibt die Isolierdüse 16 das den Kontaktstücken des anderen Teils des Hochspannungs-Leistungsschalters entgegengesetzt angetriebene Lichtbogenkontaktstück 12 auf seiner ganzen Länge. Am freien Ende 18 der Isolierdüse 16 sind symmetrisch zur Längsachse des Leistungsschalters zwei erste Koppelstangen 20 befestigt, die einerseits über zwei mit je einem Stift 22 versehene und um Achsen 24 verschwenkbare Hebel 26 eine Kulissenführung 28, eine Traverse 30 und zweite Koppelstangen 32 sowie eine als Feldsteuerelement fungierende Feldelektrode 34 antreiben und von denen andererseits die eine zweite Koppelstange 32 (die untere in der Figur) zum Antrieb des Lichtbogenkontaktstückes 12 mittels eines Umlenkgetriebes zusätzlich einen Zapfen 36 aufweist, der quer zur Schubrichtung der mit einem U-förmigen Querschnitt versehenen unteren ersten Koppelstange 20 angeordnet ist. Die untere erste Koppelstange 20 kann auch einen L- oder T-förmigen Querschnitt aufweisen, wobei jeweils ein Querschnittsteil eine Gleitfläche zur Führung der Koppelstange 18 längs einer an einem baugruppenfixen Bauelement 38 ausgeformten Lagerwange 40 bildet. Das baugruppenfixe Bauelement 38 aus diesem Beispiel wird auch Platine 38 genannt.

Die Platine 38 ist an einer Kontaktbrücke 42 eines mit dem feststehenden Dauerstromkontaktstück 14 verbundenen Gleitkontaktes 44 befestigt und ist mit zwei in Längsrichtung symmetrisch zur Mittellinie angeordneten Lagerwangen 40 versehen, die zur Führung der oberen, zum Antrieb der Feldelektrode 34 vorgesehenen ersten Koppelstange 20 und zur Führung der unteren, zum Antrieb sowohl der Feldelektrode 34 als auch des Lichtbogenkontaktstückes 12 vorgesehenen ersten Koppelstange 20 dienen. In die Platine 38 sind weiterhin zwei Lagerwangen 46 zur Führung eines in Figur 1 dargestellten flachen Kopfes 48 eingearbeitet, der sich am rückwärtigen Ende des Lichtbogenkontaktstückes 12 befindet. Weiterhin sind in die Platine 38 die Kulissenführungen 28 für die Stifte 22 des Getriebes für die Feldelektrode 34 eingearbeitet. Die Lagerwangen 46 zur Führung des Kopfes 46 und die Kulissenführungen 28 sind in Längsrichtung der Platine 38 hintereinander angeordnet, wobei die Lagerwangen 46 zur Führung des Kopfes 48 dem freien Ende 50 des Lichtbogenkontaktstücks 12 zugewandt sind.

Dabei sind zwei Platinen 38 spiegelsymmetrisch zur Längsachse des Hochspannungs-Leistungsschalters angeordnet und von der Traverse 30 umschlossen; diese Traverse 30 verbindet einerseits die beiden zweiten Koppelstangen 32 miteinander; andererseits sind in Seitenwänden der Traverse 30 vertikale Schlitze 52 für den Eingriff der Stifte 22 vorgesehen. - Die Traverse 30 umschließt auch die beiden ersten Koppelstangen 20, wobei diese durch zwei Distanzstücke von den zweiten Koppelstangen 32 auf Abstand gehalten werden.

Der flache Kopf 48 des Lichtbogenkontaktstücks 12 ist in den Lagerwangen der Platinen 34 geführt. - Der flache Kopf 42 ist mit einem senkrecht zur ersten Koppelstange 20 verlaufenden Langloch 54 versehen.

Gemäß Fig. 1 ist zum Antrieb des Lichtbogenkontaktstückes 12 in den Platinen 38 auf einer vertikal zur Zeichenebene verlaufenden Drehachse A ein zweiarmiger Steuerhebel 56 gelagert, der an seinem einen Ende gabelförmig gestaltet und an seinem anderen Ende mit einem Zapfen 58 versehen ist. Der Zapfen 58 greift in das Langloch 54 am Kopf 482 ein. Das gabelseitige Ende weist zwei Zinken 60 und 62 auf, die eine maulartige Öffnung 64 umschließen, in die der Zapfen 36 der unteren ersten Koppelstange 20 eingreifen kann. Die beiden Zinken 60, 62 sind außen mit einer Anlagefläche 66 bzw. 68 versehen, mit denen der Steuerhebel 56 - in Abhängigkeit von seiner Stellung - zur Anlage an einen eine Gleitbahn bildenden Boden 70 des U-förmigen Querschnittsprofils der unteren ersten Koppelstange 20 kommt. Durch Anschläge 72 und 74 an den Platinen 38 ist dabei gewährleistet, dass der Steuerhebel 56 in der jeweiligen Anlageposition verharrt. Die beiden Anlagepositionen stellen Endpositionen dar, zwischen denen der Steuerhebel 56 unter der Wirkung des Zapfens 58 bewegt wird. Damit das gabelartige Ende hierbei eine Drehbewegung um die bereits erwähnte Drehachse A ausführen kann, ist die untere erste Koppelstange 20 im Boden 70 des U-förmigen Querschnittes mit einem länglichen Schlitz 75 versehen. Ein gleichartiger Schlitz ist gegebenenfalls in der unteren zweiten Koppelstange 32 vorgesehen.

Die Traverse 30 ist ein mit der Feldelektrode 34 (über die zweite Koppelstange 32) elektrisch verbundenes Bauteil 76, welches über eine Schleifkontakt-Vorrichtung 78 der Baugruppe 10 mit einem baugruppenfixen Bauelement des Getriebes, nämlich der Platine 38, elektrisch verbunden ist. Dementsprechend ist die zweite Koppelstange 32 ein anderes mit der Feldelektrode 34 elektrisch verbundenes Bauteil 76.

Eine entsprechende Beschreibung des anderen Teils des Hochspannungs-Leistungsschalters sowie eine Beschreibung der Schaltprozesse ist der eingangs erwähnten Druckschrift WO 98/32142 A zu entnehmen, die diesen Typ von Hochspannungs-Leistungsschaltern beschreibt.

Die Figuren 2 bis 13 beschreiben Details zu der Schleifkontakt-Vorrichtung 78.

Die Fig. 2 zeigt den Einbauort einer ersten Variante der Schleifkontakt-Vorrichtung 78. Dieser befindet sich jeweils zwischen Traverse 30 und Platine 38.

Die Fig. 3 zeigt Details zu einer ersten Variante der Schleifkontakt-Vorrichtung 78. Im Randbereich der Traverse 30 befinden sich zwei Schleifkontakt-Vorrichtungen 78. Jede weist eine Federlasche 80 mit einem Kontaktelement 82 am freien Ende der Federlasche 80 auf. Mit dem Kontaktelement 82 kontaktiert sie schleifend die Oberfläche der Platine 38. Die Schleifkontakt-Vorrichtung 78 ist dabei vollständig von der Traverse 30 abgedeckt.

In Fig. 4 ist eine zweite Variante der Schleifkontakt-Vorrichtung 78 in einer Schnittdarstellung gezeigt. In einem zentralen Bereich der Traverse 30 befinden sich zwei Schleifkontakt-Vorrichtungen 78. Jede weist eine Federlasche 80 mit einem Kontaktelement 82 am freien Ende der Federlasche 80 auf. Mit dem Kontaktelement 82 kontaktiert sie schleifend die Oberfläche der entsprechenden Platine 38. Die freien Enden der Federlasche 80 ragen dabei unter der Traverse 30 hervor. In dieser Darstellung ist erkennbar, dass die Platinen 38 von zwei einander gegenüberliegenden Traversen-elementen der Traverse 30 umgeben sind.

Die Fig. 5 zeigt eine andere Darstellung der zweiten Variante der Schleifkontakt-Vorrichtung 78.

In Fig. 6 ist eine dritte Variante der Schleifkontakt-Vorrichtung 78 gezeigt. In einem zentralen Bereich der Traverse 30 befinden sich eine Schleifkontakt-Vorrichtung 78. Diese weist ein Kontaktelement 82 und eine das Kontaktelement 82 mit Kraft beaufschlagende Druckfeder 84 auf. Die Anordnung aus Kontaktelement 82 und das Kontaktelement 82 mit Kraft beaufschlagender Druckfeder 84 sind in einer in der Traverse 30 ausgebildeten Ausnehmung 86 angeordnet, die auch eine Führung für das Kontaktelement 82 bildet. Die Schleifkontakt-Vorrichtung 78 ist dabei vollständig von der Traverse 30 abgedeckt.

Die Figuren 7 bis 9 zeigen weitere Details zu dieser dritten Variante der Schleifkontakt-Vorrichtung 78.

In Fig. 10 ist eine vierte Variante der Schleifkontakt-Vorrichtung 78 gezeigt. In einem zentralen Bereich der Traverse 30 befinden sich eine Schleifkontakt-Vorrichtung 78. Diese weist eine Blattfeder 88 als Federelement auf. Die Blattfeder 88 ist in einer in der Traverse 30 ausgebildeten Ausnehmung angeordnet. Die Schleifkontakt-Vorrichtung 78 ist dabei vollständig von der Traverse 30 abgedeckt.

Die Fig. 11 zeigt weitere Details zu dieser vierten Variante der Schleifkontakt-Vorrichtung 78 in einer Schnittdarstellung.

Die Fig. 12 zeigt eine Schleifkontakt-Vorrichtung 78 an anderer Stelle der Baugruppe 10 bzw. des Getriebes, nämlich zwischen dem auch hier Platine genannten baugruppenfixen Bauelement 38 und der ersten Koppelstange 20. Die entsprechende Variante des Hochspannungs-Leistungsschalter-Typs kann man beispielsweise der Druckschrift DE 197 27 850 C1 entnehmen.

Die Schleifkontakt-Vorrichtung 78 weist zwei Federlaschen 80 mit je einem Kontaktelement 82 am freien Ende der Federlasche 80 auf. Mit dem Kontaktelement 82 kontaktiert sie schleifend die Oberfläche der ersten Koppelstange 20 bzw. Führungsschiene. Die freien Enden der Federlasche 80 ragen dabei unter aus der Platine 38 heraus. In diesem Beispiel ist also die Koppelstange 20 das Bauteil 76, welches über die Schleifkontakt-Vorrichtung 78 mit dem als Platine ausgebildeten baugruppenfixen Bauelement 38 des Getriebes elektrisch verbunden ist.

Die Fig. 13 zeigt schließlich weitere Details zu der Schleifkontakt-Vorrichtung 78 der Fig. 12.

## Patentansprüche

1. Baugruppe (10) für einen Hochspannungs-Leistungsschalter, mit
- einem von zwei entlang einer Schalterlängsachse relativ zueinander bewegbaren Dauerstromkontaktstücken (14) des Hochspannungs-Leistungsschalters, das bezüglich der Baugruppe (10) feststehend ist,
- einem von zwei entlang einer Schalterlängsachse relativ zueinander bewegbaren Lichtbogenkontaktstücken (12) des Hochspannungs-Leistungsschalters, das zumindest abschnittsweise von dem Dauerstromkontaktstück (14) koaxial umgeben ist,
- einer Feldelektrode (34), die im Ausschaltzustand des Hochspannungs-Leistungsschalters das Lichtbogenkontaktstück (12) der Baugruppe (10) umgibt, sich während des Ausschaltvorganges in die Ausschaltstellung bewegt und im Einschaltzustand hinter ihre im Ausschaltzustand eingenommene Stellung zurückgezogen ist und
- einem Getriebe, über das die Feldelektrode (34) antreibbar ist, **dadurch gekennzeichnet, dass** das Getriebe ein Bauteil (76) aufweist, das mit der Feldelektrode (34) elektrisch verbunden und in Richtung der Schalterlängsachse verschiebbar geführt ist, dass die Baugruppe mindestens eine Schleifkontakt-Vorrichtung (78), die das Bauteil (76) mit einem baugruppenfixen Bauelement (38) des Getriebes elektrisch verbindet, das fest mit dem Dauerstromkontaktstück (14) der Baugruppe (10) verbunden ist, aufweist und dass die mindestens eine Schleifkontakt-Vorrichtung (78)
- mindestens eine Federlasche (80) mit einem Kontaktelement (82) und/oder
- mindestens ein Kontaktelement (82) und mindestens eine das jeweilige Kontaktelement (82) mit Kraft beaufschlagende Druckfeder (84) und/oder
- mindestens eine Blattfeder (88)
aufweist.

2. Baugruppe nach Anspruch 1,
**dadurch gekennzeichnet, dass**
die Anordnung aus Kontaktelement (82) und das Kontaktelement (82) mit Kraft beaufschlagender Druckfeder (84) in einer im Bauteil (76) oder im baugruppenfixen Bauelement (38) ausgebildeten Ausnehmung (86) angeordnet sind, die insbesondere auch eine Führung für das Kontaktelement (82) bildet.

3. Baugruppe nach einem der Ansprüche 1 oder 2,
**dadurch gekennzeichnet, dass**
das Getriebe eine erste, an eine Isolierdüse (16) angekoppelte und in Richtung der Schalterlängsachse verlaufende, antreibbare Koppelstange (20) aufweist.

4. Baugruppe nach Anspruch 3,
**dadurch gekennzeichnet, dass**
die erste Koppelstange (20) das mit der Feldelektrode (34) elektrisch verbundene Bauteil (76) bildet.

5. Baugruppe nach Anspruch 3,
**dadurch gekennzeichnet, dass**
das Getriebe weiterhin
- einen an der ersten Koppelstange (20) schwenkbar befestigten Hebel (26), mit einem an dem schwenkbaren Teil des Hebels (26) befestigten und dessen Schwenkebene durchsetzenden Stift (22), an den die Feldelektrode (34) angekoppelt ist und
- eine Kulissenführung (28), in der der Stift (22) bei der Ausschaltbewegung gleitet,
aufweist.

6. Baugruppe nach Anspruch 5,
**dadurch gekennzeichne**t, dass
die Kulissenführung (28) im baugruppenfixen Bauelement (38) des Getriebes ausgebildet ist.

7. Baugruppe nach Anspruch 5 oder 6,
**dadurch gekennzeichnet, dass**
die Feldelektrode (34) über wenigstens eine parallel zu der ersten Koppelstange (20) verlaufenden zweiten Koppelstange (32) mit einer Traverse (30) verbunden ist, die das mit der Feldelektrode (34) elektrisch verbundene Bauteil (76) bildet.

8. Baugruppe nach einem der Ansprüche 1 bis 7,
**dadurch gekennzeichnet, dass**
die mindestens eine Schleifkontakt-Vorrichtung (78) auf einer dem Lichtbogenkontaktstück (12) der Baugruppe (10) gegenüberliegenden Seite des Getriebes angeordnet ist.

9. Hochspannungs-Leistungsschalter mit
- zwei entlang einer Schalterlängsachse relativ zueinander bewegbaren Dauerstromkontaktstücken (14),
- zwei entlang einer Schalterlängsachse relativ zueinander bewegbaren Lichtbogenkontaktstücken (12),
- einer Feldelektrode (34), die im Ausschaltzustand des Leistungsschalters dem ersten Lichtbogenkontaktstück gegenüberliegt und das zweite Lichtbogenkontaktstück (12) zumindest abschnittsweise umgibt,
**gekennzeichnet durch**
eine Baugruppe (10) nach einem der Ansprüche 1 bis 7.

10. Hochspannungs-Leistungsschalter nach Anspruch 9, **gekennzeichnet durch**
eine Isolierdüse (16), die fest mit den antreibbaren Kontaktstücken verbunden ist.

## Claims

1. Assembly (10) for a high-voltage circuit breaker, comprising
- one of two continuous-current contact pieces (14) of the high-voltage circuit breaker that is fixed relative to the assembly (10), said continuous-current contact pieces being able to be moved relative to one another along a switch longitudinal axis,
- one of two arcing contact pieces (12) of the high-voltage circuit breaker that is coaxially surrounded at least in some sections by the continuous-current contact piece (14), said arcing contact pieces being able to be moved relative to one another along a switch longitudinal axis,
- a field electrode (34), which surrounds the arcing contact piece (12) of the assembly (10) in the switched-off state of the high-voltage circuit breaker, moves into the switched-off position during the switch-off process, and, in the switchedon state, is drawn back behind its position assumed in the switched-off state, and
- a gear mechanism, via which the field electrode (34) is able to be driven, **characterized in that**
the gear mechanism has a component (76) that is electrically connected to the field electrode (34) and is guided so as to be displaceable in the direction of the switch longitudinal axis, **in that** the assembly has at least one sliding contact device (78) that electrically connects the component (76) to a structural element (38), which is fixed to the assembly, of the gear mechanism that is fixedly connected to the continuous-current contact piece (14) of the assembly (10), and **in that** the at least one sliding contact device (78) has
- at least one spring tab (80) comprising a contact element (82), and/or
- at least one contact element (82) and at least one compression spring (84) that applies force to the respective contact element (82), and/or
- at least one leaf spring (88).

2. Assembly according to Claim 1,
**characterized in that**
the arrangement comprising the contact element (82) and the compression spring (84) that applies force to the contact element (82) is arranged in a recess (86) formed in the component (76) or in the structural element (38) fixed to the assembly, which recess in particular also forms a guide for the contact element (82).

3. Assembly according to either of Claims 1 and 2,
**characterized in that**
the gear mechanism has a first drivable coupling rod (20) that is coupled to an insulating nozzle (16) and runs in the direction of the switch longitudinal axis.

4. Assembly according to Claim 3,
**characterized in that**
the first coupling rod (20) forms the component (76) electrically connected to the field electrode (34).

5. Assembly according to Claim 3,
**characterized in that**
the gear mechanism furthermore has
- a lever (26), which is fastened to the first coupling rod (20) so as to be pivotable, comprising a pin (22) that is fastened to the pivotable part of the lever (26) and passes through the pivoting plane thereof, to which pin the field electrode (34) is coupled, and
- a slotted guide (28) in which the pin (22) slides during the switch-off movement.

6. Assembly according to Claim 5,
**characterized in that**
the slotted guide (28) is formed in the structural element (38), which is fixed to the assembly, of the gear mechanism.

7. Assembly according to Claim 5 or 6,
**characterized in that**
the field electrode (34) is connected to a cross member (30) via at least one second coupling rod (32) that runs parallel to the first coupling rod (20), which cross member forms the component (76) electrically connected to the field electrode (34) .

8. Assembly according to one of Claims 1 to 7,
**characterized in that**
the at least one sliding contact device (78) is arranged on a side of the gear mechanism that is opposite the arcing contact piece (12) of the assembly (10).

9. High-voltage circuit breaker, comprising
- two continuous-current contact pieces (14) that are able to be moved relative to one another along a switch longitudinal axis,
- two arcing contact pieces (12) that are able to be moved relative to one another along a switch longitudinal axis,
- a field electrode (34) that, in the switched-off state of the circuit breaker, is opposite the first arcing contact piece and surrounds the second arcing contact piece (12) at least in some sections,
**characterized by**
an assembly (10) according to one of Claims 1 to 7.

10. High-voltage circuit breaker according to Claim 9, **characterized by**
an insulating nozzle (16) that is fixedly connected to the drivable contact pieces.

## Revendications

1. Module (10) pour un disjoncteur en haute tension, comprenant
- une de deux pièces (14) de contact de courant permanent mobiles l'une par rapport à l'autre le long d'un axe longitudinal du disjoncteur en haute tension, qui est fixe par rapport au module (10),
- une de deux pièces (12) de contact d'arc électrique mobiles l'une par rapport à l'autre le long d'un axe longitudinal du disjoncteur en haute tension, qui, au moins par endroits, est entourée coaxialement de la pièce (14) de contact de courant permanent,
- une électrode (34) de champ, qui, dans l'état ouvert de le disjoncteur en haute tension, entoure la pièce (12) d'arc électrique du module (10), pendant l'opération d'ouverture se déplace dans la position d'ouverture et, dans la position de fermeture, est retournée derrière sa position prise dans l'état d'ouverture, et
- un mécanisme, par lequel l'électrode (34) de champ peut être entraînée, **caractérisée en ce que**
le mécanisme a une pièce (76), qui est reliée électriquement à l'électrode (34) de champ et qui est guidée à coulissement dans la direction de l'axe longitudinal du disjoncteur, **en ce que** le module a au moins un dispositif (78) à contact glissant, qui relie électriquement la pièce (76) à un composant (38), fixe par rapport au module, du mécanisme, qui est relié fixement à la pièce (14) de contact de courant permanent du module (10), et **en ce que** le au moins un dispositif (78) à contact glissant a
- une barrette (80) élastique ayant un élément (82) de contact et/ou
- au moins un élément (82) de contact et au moins un ressort (84) de compression soumettant l'élément (82) respectif de contact à une force et/ou
- au moins un ressort (88) à lame.

2. Module suivant la revendication 1,
**caractérisé en ce que**
l'agencement composé de l'élément (82) de contact et du ressort (84) de compression soumettant l'élément (82) de contact à une force est disposé dans un évidement (86), qui est formé dans la pièce (76) ou dans le composant (38) fixe par rapport au module, et qui, en particulier également, forme un guidage pour l'élément (82) de contact.

3. Module suivant l'une des revendications 1 ou 2,
**caractérisé en ce que**
le mécanisme a une première barre (20) d'accouplement pouvant être entraînée, accouplée à une buse (16) isolante et s'étendant dans la direction de l'axe longitudinal du disjoncteur.

4. Module suivant la revendication 3,
**caractérisé en ce que**
la première barre (20) d'accouplement forme la pièce (76) reliée électriquement à l'électrode (34) de champ.

5. Module suivant la revendication 3,
**caractérisé en ce que**
le mécanisme a en outre
- un levier (26) fixé à pivotement à la première barre (20) d'accouplement avec une tige (22), qui est fixée à la partie pivotante du levier (26), qui en traverse le plan de pivotement, et à laquelle l'électrode (34) de champ est accouplée, et
- un guidage (28) à coulisse, dans lequel la tige (22) glisse, lors du mouvement d'ouverture.

6. Module suivant la revendication 5,
**caractérisé en ce que**
le guidage (28) à coulisse est constitué dans le composant (38), fixe par rapport au module, du mécanisme.

7. Module suivant la revendication 5 ou 6,
**caractérisé en ce que**
l'électrode (34) de champ est, par au moins une deuxième barre (32) d'accouplement s'étendant parallèlement à la première barre (20) d'accouplement, reliée à une traverse (30), qui forme la pièce (76) reliée électriquement à l'électrode (34) de champ.

8. Module suivant l'une des revendications 1 à 7,
**caractérisé en ce que**
le au moins un dispositif (78) à contact glissant est monté d'un côté du mécanisme, opposé à la pièce (12) de contact d'arc électrique du module (10).

9. Disjoncteur en haute tension comprenant
- deux pièces (14) de contact de courant permanent mobiles l'une par rapport à l'autre le long d'un axe longitudinal du disjoncteur,
- deux pièces (12) de contact d'arc électrique mobiles l'une par rapport à l'autre le long d'un axe longitudinal du disjoncteur,
- une électrode (34) de champ, qui, dans l'état ouvert du disjoncteur, est opposée à la première pièce de contact d'arc électrique et entoure au moins par endroits la deuxième pièce (12) de contact d'arc électrique,
**caractérisé par**
un module (10) suivant l'une des revendications 1 à 7.

10. Disjoncteur en haute tension suivant la revendication 9, **caractérisé par**
une buse (16) isolante, qui est reliée fixement aux pièces de contact pouvant être entraînées.
